# EUROPÄISCHE PATENTSCHRIFT

(11) **EP 1 811 261 B1**
(45) Veröffentlichungstag und Bekanntmachung des Hinweises auf die Patenterteilung: **05.12.2012**
(21) Anmeldenummer: 07000156.5
(22) Anmeldetag: 05.01.2007
(51) Int. Cl.: F41A 25/04

(54) **Gasfeder für eine Revolver- oder Verschlusskanone**
Gas spring for a revolver or breech cannon
Ressort à gaz pour revolver ou canon à déclic

(30) Priorität: 24.01.2006 DE 102006003510
(43) Veröffentlichungstag der Anmeldung: 25.07.2007
(73) Patentinhaber: Rheinmetall Air Defence AG, 8050 Zürich (CH)
(72) Erfinder: Trigo, Marcos, 6312 Steinhausen (CH); Gerber, Michael, 8050 Zürich (CH)
(74) Vertreter: Dietrich, Barbara

(56) Entgegenhaltungen:
- WO-A-02/084200
- GB-A- 579 150
- US-A- 2 973 694
- US-H- H1 010

## Beschreibung

Die Erfindung betrifft eine variable Gasfeder für eine Revolver- oder Verschlusskanone.

Bei Kanonen mit Eigenantrieb / Gasantrieb werden der Verschluss bei einer Verschlusskanone oder der Schieber bei einer Revolverkanone durch das beim Schießen entstehende Gas angetrieben. Eine Rückführung des Verschlusses bzw. des Schiebers in die Ausgangsstellung erfolgt über Federn.

Aus der gattungsgemäßen EP 1 340 955 B1 ist der Einsatz von Gasfedern anstelle von mechanischen Federn bekannt. Prinzipiell weisen die Gasfedern für Hochleistungskanonen eine definierte Federcharakteristik auf, welche für den jeweils vorgesehenen Einsatzzweck optimiert wird.

Andere Einstellungen, insbesondere die rasche Anpassung an veränderliche Betriebsbedingungen, wie z. B. Temperatureinwirkung, sind ohne aufwändige Gassysteme mit Druckregelung nicht möglich. Bei der Druckregelung von einem hohen auf ein tiefes Niveau entsteht zudem immer ein Gasverlust, welcher durch entsprechende Reservebehälter kompensiert werden muss.

Mit der GB 579 150 A wird eine, den Gasdruck regulierende Einrichtung in einem geschlossenen pneumatischen System beschreiben. Die Aufgabe hier besteht darin, den Druck möglichst konstant zu halten.

Hier stellt sich die Erfindung die Aufgabe, eine Vorrichtung in die Kanonendynamik einzubinden, mit der die Charakteristik der darin involvierten Federn variierbar ist ohne die oben genannten Nachteile aufzuweisen.

Gelöst wird die Aufgabe durch die Merkmale des Patentanspruchs 1. Vorteilhafte Ausführungen sind in den Unteransprüchen enthalten.

Der Erfindung liegt die Idee zugrunde, die Charakteristik der im Stand der Technik beschriebenen Gasfedern, einer als auch mehrerer, während des Betriebes selbst verstellen zu können. Diese erfolgt mittels eines separaten, in sich geschlossenen Systems, das die Gasfeder beispielsweise von hart auf weicher und wieder auf härter/hart und damit die Charakteristik der Gasfeder ohne Gasverlust einstellen kann. In einer einfachsten Ausführung besteht dieses System vorzugsweise aus zwei zusätzlichen Elementen, hier einem Reservebehälter, welcher über ein Ventil sowie einer Verbindungsleitung mit der Gasfeder verbunden wird. Bauliche Variationen sind jedoch möglich.

Bevorzugt ist das System in zwei Zuständen schaltbar. Damit könnten auch in einem laufenden Vorgang z.B. beim Schießen, die Federn weicher eingestellt werden.

Des Weiteren kann dieses System das Durchladen unterstützen, wobei das Reservevolumen zum Durchladen zugeschaltet wird. Das bewirkt, dass die zum Durchladen benötigte Energie reduziert und die Durchladevorrichtung zudem entlastet werden kann. Dabei wird gleichzeitig ein allfälliger Druckverlust der Gasfeder ausgleichbar.

Das zusätzliche System kann für eine oder mehrere Gasfedern eingesetzt werden. Dabei können ein einziger oder mehrere Gastanks (Reservebehälter 1) mit gleichen oder unterschiedlichen Drücken eingesetzt werden. Das System ist beliebig erweiterbar.

Im Gegensatz zu herkömmlichen Gassystemen mit Druckregelung, bei denen das Gas abgelassen und wieder zugeführt wird, wobei der Nachteil im Verlust des Gases besteht, erfolgt die vorgesehene Regelung im System selbst, ohne Gasverluste.

Die Vorteile der Lösung liegen in der Gestaltung einer variablen Federcharakteristik, höhere Zuverlässigkeit und damit verbunden längeren Wartungsintervallen sowie der Reduzierung von Leckagenfällen.

Anwendung finden kann das System bei Revolver- bzw. Verschlusskanonen.

Anhand eines Ausführungsbeispiels mit Zeichnung soll die Erfindung näher erläutert werden. Es zeigt:
- Fig. 1: ein separates Gassystem in einer ersten Betriebsart,
- Fig. 2: das separate Gassystem in einer zweiten Betriebsart.

Fig. 1 sowie Fig. 2 zeigen ein zusätzliches Gassystem 10 für eine kanonenseitige Gasfeder 3 mit wenigstens einem mit 1 gekennzeichneten Reservebehälter, einem mit 2 bezeichneten Ventil sowie eine Verbindungsleitung 4 in einer ersten Betriebsart "A" oder "B".

Die kanoneneigene Gasfeder 3 ist durch ihre Geometrie- und Kompressionsverhältnisse für sich alleine derart ausgelegt, dass die Betriebsart "A" der Kanone optimal unterstützt wird. In dieser Betriebsart ist das Ventil 2 geschlossen. Durch das Öffnen des Ventils 2 (Fig.2) wird das Volumen der Gasfeder 3 vergrößert. Beim Zusammendrücken der Gasfeder 3 entsteht durch andere Kompressionsverhältnisse eine andere (weichere) Federcharakteristik, welche für die Betriebsart "B" der Kanone besser geeignet ist.

Durch eine entsprechende Auslegung des zusätzlichen Gassystems 10 kann eine Berücksichtung der besseren Federcharakteristik für unterschiedliche Schussszenarien vorgenommen werden. So kann z.B. die Betriebsart "A" beim Schiessen bei einer niedrigen Kadenz und die Betriebsart "B" beim Schiessen mit einer höheren Kadenz eingestellt werden. Diese Auslegung kann auch dazu verwendet werden, um die Kadenz während des Schiessens zu regeln. Das Schiessen beginnt dabei mit zugeschaltetem Reservevolumen. Falls die Kadenz während des Schiessens zu hoch wird, kann das Ventil 2 geschlossen, die Federcharakteristik erhöht und die Kadenz reduziert werden.

Verwendet werden können auch mehrere Reservebehälter 1 mit gleichen oder unterschiedlichen Drücken.

## Patentansprüche

1. Gasfeder (3) für eine Revolverkanone oder Verschlusskanone, wobei ein zusätzliches Gassystem (10) derart eingebunden ist, dass mittels diesem die Federcharakteristik der Gasfeder (3) selbst beeinflussbar ist, **dadurch gekennzeichnet, dass** das System (10) zur Kadanzregelung verwendet wird und das System (10) wenigstens einen Reservebehälter (1) besitzt, welcher über ein Ventil (2) sowie einer Verbindungsleitung (4) mit der Gasfeder (3) verbunden wird, wodurch die Gesfeder (3) von hart auf weicher und wieder auf härter / hart und damit die Charakteristik der Gasfeder ohne Gasverluste eingestellt werden kann.

2. Gasfeder nach Anspruch 1, **dadurch gekennzeichnet, dass** das System (10) In zwei Zuständen (A, B) schaltbar ist.

3. Gasfeder nach Anspruch 2, **dadurch gekennzeichnet, dass** das System (10) die zwei Betriebsarten (A, B) beim Schießen unterstützt, wobei die erste Betriebsart (A) beim Schießen bei einer niedrigen Kadenz und die zweite Betriebsart (B) beim Schießen mit einer höheren Kadenz eingestellt werden kann.

4. Gasfeder nach Anspruch 1 oder 2, **dadurch gekennzeichnet, dass** das System (10) das Durchladen unterstützt, wobei das Reservevolumen des Reservebehälters (1) zum Durchladen zugeschaltet wird.

5. Gasfedern nach einem der Ansprüche 1 bis 4 **dadurch gekennzeichnet, dass** ein einziger oder mehrere Reservebehälter (1) mit gleichen oder unterschiedlichen Drücken eingesetzt werden können.

## Claims

1. Gas spring (3) for a revolver or breech cannon, wherein an additional gas system (10) is incorporated in such a way that the spring characteristic of the gas spring (3) itself can be influenced by means of this, **characterized in that** the system (10) is used for cadence regulation and the system (10) comprises at least one reserve container (1), which is connected to the gas spring (3) via a valve (2) and a connecting line (4), by which the gas spring (3) can be adjusted from hard to softer and back to harder / hard and thereby the characteristic of the gas spring can be adjusted without gas losses.

2. Gas spring according to Claim 1, **characterized in that** the system (10) can be switched into two states (A, B).

3. Gas spring according to Claim 2, **characterized in that** the system (10) supports the two modes of operation (A, B) during firing, wherein the first mode of operation (A) can be set when firing at a low cadence and the second mode of operation (B) can be set when firing at a higher cadence.

4. Gas spring according to Claim 1 or 2, **characterized in that** the system (10) supports feeding a round into the chamber, wherein the reserve volume of the reserve container (1) is switched to round chambering.

5. Gas springs according to any one of the claims 1 to 4, **characterized in that** a single reserve container (1) or several reserve containers (1) can be set to the same or different pressures.

## Revendications

1. Amortisseur à gaz (3) pour un canon à tourelle ou un canon à obturateur, un système à gaz (10) supplémentaire étant intégré de telle sorte que la caractéristique d'amortissement de l'amortisseur à gaz (3) lui-même peut être influencée au moyen de celui-ci, **caractérisé en ce que** le système (10) est utilisé pour la régulation de la cadence et le système (10) possède au moins un réservoir (1) qui est relié avec l'amortisseur à gaz (3) par le biais d'une valve (2) ainsi que d'une conduite de liaison (4), l'amortisseur à gaz (3) et ainsi la caractéristique de l'amortisseur à gaz pouvant ainsi être réglés de la position dure en la position plus souple et de nouveau en la position plus dure / dure sans pertes de gaz.

2. Amortisseur à gaz selon la revendication 1, **caractérisé en ce que** le système (10) peut être commuté en deux états (A, B).

3. Amortisseur à gaz selon la revendication 2, **caractérisé en ce que** le système (10) prend en charge les deux modes de fonctionnement (A, B) lors du tir, le premier mode de fonctionnement (A) pouvant être réglé lors du tir à une cadence plus faible et le deuxième mode de fonctionnement (B) lors du tir à une cadence plus élevée.

4. Amortisseur à gaz selon la revendication 1 ou 2, **caractérisé en ce que** le système (10) prend en charge le chargement automatique, le volume de réserve du réservoir (1) étant mis en circuit pour le chargement automatique.

5. Amortisseur à gaz selon l'une des revendications 1 à 4, **caractérisé en ce qu'**un ou plusieurs réservoirs (1) ayant des pressions identiques ou différentes peuvent être utilisés.
